# EUROPÄISCHE PATENTSCHRIFT

(11) **EP 0 056 225 B1**
(45) Veröffentlichungstag und Bekanntmachung des Hinweises auf die Patenterteilung: **23.05.1984**
(21) Anmeldenummer: 81890211.6
(22) Anmeldetag: 28.12.1981
(51) Int. Cl.: F27B 3/08, H05B 7/02, H05H 1/34, C22B 9/22

(54) **Plasmaschmelzofen**
Plasma melting furnace
Four de fusion à plasma

(30) Priorität: 08.01.1981 AT 31/81
(43) Veröffentlichungstag der Anmeldung: 21.07.1982
(73) Patentinhaber: VOEST-ALPINE Aktiengesellschaft, A-4010 Linz (AT)
(72) Erfinder: Lugscheider, Walter, Dipl.-Ing. Dr., A-4045 Linz (AT); Riegler, Ernst, A-4470 Enns (AT); Zajicek, Ernst, A-4100 Ottensheim (AT)
(74) Vertreter: Wolfram, Gustav, Dipl.-Ing.

## Beschreibung

Die Erfindung betrifft einen Plasmaschmelzofen mit einer wassergekühlten Bodenelektrode aus Kupfer, einem mit der Bodenelektrode verbundenen Temperaturfühler und einem im Boden des Ofens die Bodenelektrode abdeckenden Verschleißteil aus Stahl, wobei mindestens eine Gegenelektrode zur Ausbildung des Plasmastrahles im Abstand oberhalb des Verschleißteiles angeordnet ist.

Bei einem Plasmaschmelzofen dieser Art wird der Plasmastrahl zwischen der Bodenelektrode (Anode) und der oder den Gegenelektrode(n) (Kathode(n)) geführt. Die wassergekühlte Bodenelektrode wird mittels einer Temperaturmeßeinrichtung überwacht, u. zw. werden bei Überschreiten einer bestimmten Temperatur die Elektroden abgeschaltet, um einen Durchbruch von Wasser in das Stahlbad des Ofens zu vermeiden.

Im Laufe der Ofenreise verschleißt die feuerfeste Auskleidung des Ofens, wobei der Verschleißteil an der Bodenelektrode entsprechend abschmilzt und sich in Richtung der wassergekühlten Bodenelektrode verkürzt. Die Bodenelektrode trägt bei einer Mehrzahl von Gegenelektroden den Strom aller Plasmabrenner.

Bei den üblichen technischen Größen bekannter Plasmaöfen liegt der Summenstrom der Bodenelektrode zwischen 10000 bis 50000 A. Ausschlaggebend für die reibungslose Funktion des Ofens ist ein guter Kontakt des Schrottes oder Bades mit dem Verschleißteil an der Bodenelektrode. Im Falle ungenügender elektrischer Leitfähigkeit der Kontaktstelle im Bereich der Bodenelektrode besteht die Möglichkeit der Ausbildung von Sekundär-Lichtbögen zwischen dem Schrott und dem Verschleißteil.

Gegen Ende der Ofenreise kann es weiters vorkommen, daß beim Schrottsetzen die feuerfeste Auskleidung in unmittelbarer Nähe der Bodenelektrode beschädigt wird. Dies kann ebenfalls dazu führen, daß sich zwischen einem Schrottstück und dem Verschleißteil an der Bodenelektrode ein Sekundär-Lichtbogen bildet.

Solche sekundäre Lichtbögen können zu einer starken örtlichen Überhitzung an dem Verschleißteil und an der Bodenelektrode selbst führen, so daß die Gefahr eines Durchschmelzens der gesamten Bodenelektrode (nach der Art eines Brennschnittes) bis in den wassergekühlten Teil besteht. In einem solchen Durchbruchsfall würde das unter Druck stehende Kühlwasser unterhalb des schmelzflüssigen Bades in den Herd eindringen und zu Knallgasexplosionen und damit zu einer Gefährdung des Ofens und des Bedienungspersonals führen. Der Vorgang des Durchschmelzens der Elektrode erfolgt mit sehr großer Geschwindigkeit, so daß die Temperaturmeßeinrichtung nicht in der Lage ist, eine Warnmeldung zu geben, um die Anlage abzustellen.

Die Erfindung stellt sich die Aufgabe, einen Ofen der eingangs bezeichneten Art zu schaffen, bei dem die Gefahr des Durchschmelzens der Bodenelektrode bis in ihren wassergekühlten Teil infolge von Sekundär-Lichtbögen vermieden wird.

Diese Aufgabe wird erfindungsgemäß dadurch gelöst, daß zwischen der Bodenelektrode und dem Verschleißteil eine Metallschicht aus einem Metall mit geringer thermischer Leitfähigkeit und mit niedrigem Schmelzpunkt gegenüber Kupfer sowie mit hoher Schmelzenthalpie, vorzugsweise eine Metallschicht aus Blei oder seinen Legierungen mit Zinn und/oder Zink vorgesehen ist.

Vorzugsweise ist eine Metallschicht aus Blei oder Zink, Kadmium, Gallium, Indium, Zinn, Antimon oder Wismut oder deren Legierungen im Zweistoff- als auch Mehrstoffsystem vorgesehen.

Zweckmäßig liegt die Metallschicht an der Stirnfläche der Bodenelektrode an.

Nach einer bevorzugten Ausführungsform ist die Metallschicht als den Oberteil der Bodenelektrode umgebende Abdeckhaube mit einem abstehenden Randflansch ausgebildet.

Die Metallschicht weist eine Dicke zwischen 5 und 30 mm, vorzugsweise eine Dicke von etwa 20 mm, auf.

Nach einer weiteren bevorzugten Ausführungsform sind der Verschleißteil, die Metallschicht und der Oberteil der Bodenelektrode durch einen im Querschnitt vorzugsweise L-förmig geformten Verbindungsteil zu einer zusammenhängenden Baueinheit vereinigt.

Die Erfindung ist nachfolgend anhand der Zeichnung näher erläutert, wobei Fig. 1 eine Plasmaschmelzanlage in Seitenansicht und Fig. 2 im Grundriß zeigen. Fig. stellt einen Schnitt durch die Achse der Bodenelektrode der Plasmaschmelzanlage in schematischer Darstellung dar.

Ein Ofenoberteil 1 eines Plasmaschmelzofens, insbesondere eines Plasmaprimärschmelzofens, ist mit einem Deckel 2, der von einem Deckeltragwerk 3 getragen ist, versehen.

Von dem Deckel aus ragt ein Rauchgaskrümmer 4 zu einer nicht dargestellten Absaugung. Seitlich neben dem Ofenoberteil 1 ist das Deckelhubwerk 5 und das Deckelschwenkwerk 6 angeordnet. Der Ofenunterteil 7 ruht mit Wiegebalken 8 auf am Fundament 10 abgestützten Laufbahnen 9. Jeder der drei Plasmabrenner 11 ist auf einem Schrägbrennermechanismus 12 verfahrbar gelagert. Die Schlackentüre ist mit 13 und die Abgießschnauze mit 14 bezeichnet.

Wie aus Fig. 3 ersichtlich ist, ragt die im Boden 15 des Plasmaschmelzofens zentral angeordnete Bodenelektrode 16 durch den Metallmantel 17 des Ofens in das Innere desselben. Die feuerfeste Auskleidung 18 weist an dieser Stelle eine Ausnehmung auf, die von einem Verschleißteil 19 aus Stahl gegen die Bodenelektrode 16 geschlossen ist. Zwischen dem Verschleißteil 19 und der Stirnfläche 20 der Elektrode ist eine Metallschicht 21 aus einem Metall mit geringer thermischer Leitfähigkeit und mit niedrigem Schmelzpunkt gegenüber Kupfer sowie mit hoher Schmelzenthalpie, vorzugsweise eine Metallschicht aus Blei, vorgesehen, die nicht nur die Stirnfläche der Elektrode bedeckt, sondern die Elektrode an ihrem Ende auch peripher umgibt. Ein nach außen abstehender Randflansch 22 dieser Metallschicht weist einen äußeren Durchmesser auf, der dem Durchmesser des Verschleißteiles 19 entspricht.

Zur sicheren Verbindung des Verschleißteiles mit der Bodenelektrode ist ein im Querschnitt L-förmiger Verbindungsteil 23 vorgesehen, der einerseits an der Elektrode mit einer Schweißnaht 24 und anderseits am Verschleißteil mit einer Schweißnaht 25 befestigt ist. Dadurch werden der Verschleißteil, die Metallschicht und die Bodenelektrode zu einer Baueinheit vereinigt.

In den Hohlraum 26 der Bodenelektrode ragt ein Kühlwasserzuführungsrohr 27, durch welches Kühlwasser mit Druck eingeleitet wird. In der peripheren Seitenwand der Elektrode ist ein Temperaturfühler 28 eingebaut, der bei Überschreiten einer maximal zulässigen Temperatur ein Abschalten der Elektroden bewirkt. Die im Ofen befindliche Stahlschmelze ist mit 29 bezeichnet.

Die Funktion der Metallschicht ist folgende : Kommt es zur Bildung eines Sekundär-Lichtbogens, so brennt dieser durch den Verschleißteil 19 mit der Geschwindigkeit eines Brennschnittes einen bis zur Metallschicht, die beim dargestellten Ausführungsbeispiel aus Blei in einer Dicke von 20 mm besteht, reichenden Kanal. Beginnend an der Grenzfläche zur Bleischicht wird durch den Wärmeenergie-Eintrag des Sekundär-Lichtbogens ein wesentlich größeres Metallvolumen der Bleischicht aufgeschmolzen als vorangehend im Verschleißteil aus Stahl. Nachdem das geschmolzene Blei innerhalb eines geschlossenen Volumens entsteht, wird der Lichtbogen durch den Flüssigkeitsruck des aufgeschmolzenen Metalls in diesem Bereich gelöscht und damit ein weiteres Fortschreiten des Durchschmelzvorganges verhindert.

Die Verwendung von Blei bzw. dessen Legierungen mit Zinn und/oder Zink bietet den besonderen Vorteil der Unmischbarkeit bzw. nur geringen Mischbarkeit im aufgeschmolzenen Zustand mit allen Stahleisen-Werkstoffen, für die ein Plasmaofen in Verwendung kommt ; dadurch wird eine Vermischung mit der im Plasmaschmelzofen aufgeschmolzenen Schmelze bzw. deren Verunreinigung vermieden.

Die Dicke der Metallschicht richtet sich nach den thermodynamischen Eigenschaften des verwendeten Metalles. Für Blei hat sich eine Dicke von 20 mm als besonders vorteilhaft erwiesen. Die Schichtdicke kann zwischen 5 und 30 mm liegen.

Ist die Metallschicht 21 zwischen der wassergekühlten Elektrode 16 und dem Verschleißteil 19 nicht vorhanden, so kommt es bei Bildung eines Sekundär-Lichtbogens zu einer starken örtlichen Überhitzung, deren Bereich relativ klein ist, da die hohe thermische Leitfähigkeit zum gekühlten Bereich der Elektrode sehr rasch eine Erstarrungsfront ausbildet.

Dadurch ist das Angebot an geschmolzenem Metall im Bereich des erhitzenden örtlichen Sekundär-Lichtbogens sehr gering, und es besteht keine Chance einer Auslöschung des Sekundär-Lichtbogens durch geschmolzenes Metall und Zufließen des Schmelzkanales. Das Resultat eines solchen Vorganges ist ein freier Kanal durch den Verschleißteil und das Elektrodenmaterial bis zum Kühlwasserbereich, ähnlich einem Trennschnitt mit der Folge des Wassereintrittes in die Schmelze.

## Patentansprüche

1. Plasmaschmelzofen mit einer wassergekühlten Bodenelektrode (16) aus Kupfer, einem mit der Bodenelektrode verbundenen Temperaturfühler (28) und einem im Boden (17, 18) des Ofens die Bodenelektrode (16) abdekkenden Verschleißteil (19) aus Stahl, wobei mindestens eine Gegenelektrode (11) zur Ausbildung des Plasmastrahles im Abstand oberhalb des Verschleißteiles (19) angeordnet ist, dadurch gekennzeichnet, daß zwischen der Bodenelektrode (16) und dem Verschleißteil (19) eine Metallschicht (21) aus einem Metall mit geringer thermischer Leitfähigkeit und mit niedrigem Schmelzpunkt gegenüber Kupfer sowie mit hoher Schmelzenthalpie, vorgesehen ist.

2. Plasmaschmelzofen nach Anspruch 1, dadurch gekennzeichnet, daß eine Metallschicht (21) aus Blei oder Zink, Kadmium, Gallium, Indium, Zinn, Antimon oder Wismut oder deren Legierungen im Zweistoff- als auch Mehrstoffsystem vorgesehen ist.

3. Plasmaschmelzofen nach Anspruch 1 oder 2, dadurch gekennzeichnet, daß die Metallschicht (21) an der Stirnfläche (20) der Bodenelektrode (16) anliegt.

4. Plasmaschmelzofen nach den Ansprüchen 1 bis 3, dadurch gekennzeichnet, daß die Metallschicht (21) als den Oberteil der Bodenelektrode (16) umgebende Abdeckhaube mit einem abstehenden Randflansch (22) ausgebildet ist.

5. Plasmaschmelzofen nach den Ansprüchen 1 bis 4, dadurch gekennzeichnet, daß die Metallschicht (21) eine Dicke zwischen 5 und 30 mm, vorzugsweise eine Dicke von etwa 20 mm aufweist.

6. Plasmaschmelzofen nach den Ansprüchen 1 bis 5, dadurch gekennzeichnet, daß der Verschleißteil (19), die Metallschicht (21) und der Oberteil der Bodenelektrode (16) durch einen im Querschnitt vorzugsweise L-förmig geformten Verbindungsteil (23) zu einer zusammenhängenden Baueinheit vereinigt sind.

## Claims

1. A plasma melting furnace comprising a water-cooled bottom electrode (16) of copper, a temperature probe (28) connected with the bottom electrode and a wear part (19) of steel covering the bottom electrode (16) in the bottom (17, 18) of the furnace, at least one counter electrode (11) being arranged at a distance above the wear part (19) to form the plasma jet, characterised in that between the bottom electrode (16) and the wear part (19) a metal layer (21) of a metal having a low thermal conductivity and a low melting point as compared to copper as well as a high melting enthalpy is provided.

2. A plasma melting furnace according to claim 1, characterised in that a metal layer (21) of lead or zinc, cadmium, gallium, indium, tin, antimony or bismuth or alloys thereof is provided both in the binary and in the polynary systems.

3. A plasma melting furnace according to claim 1 or 2, characterised in that the metal layer (21) contacts the front face (20) of the bottom electrode (16).

4. A plasma melting furnace according to claims 1 to 3, characterised in that the metal layer (21) is designed as a hood surrounding the upper part of the bottom electrode (16) and including a projecting edge flange (22).

5. A plasma melting furnace according to claims 1 to 4, characterised in that the metal layer (21) has a thickness of between 5 and 30 mm, preferably a thickness of about 20 mm.

6. A plasma melting furnace according to claims 1 to 5, characterised in that the wear part (19), the metal layer (21) and the upper part of the bottom electrode (16) are combined into a structural unit by a connection part (23) preferably L-shaped in cross section.

## Revendications

1. Four de fusion à plasma, comportant une électrode de fond (16), refroidie à l'eau, en cuivre, un détecteur de température (28) lié à l'électrode de fond et une pièce d'usure (19) en acier recouvrant l'électrode de fond (16) dans le fond (17, 18) du four ; étant précisé qu'au moins une contre- électrode (11) est disposée à une certaine distance et au-dessus de la pièce d'usure (19) pour la formation du faisceau de plasma, caractérisé en ce qu'entre l'électode de fond (16) et la pièce d'usure (19) est prévue une couche métallique (21) d'un métal de faible conductibilité thermique et de point de fusion bas par rapport au cuivre, et également à enthalpie de fusion élevée.

2. Four de fusion à plasma selon la revendication 1, caractérisé en ce qu'il est prévu une couche métallique (21) en plomb ou en zinc, en cadmium, en gallium, en indium, en étain, en antimoine ou en bismuth ou en leurs alliages en système binaire ou en système à plus de deux composants.

3. Four de fusion à plasma selon l'une quelconque des revendications 1 ou 2, caractérisé en ce que la couche métallique (21) s'appuie contre la surface frontale (20) de l'électrode de fond (16).

4. Four de fusion à plasma selon l'ensemble des revendications 1 à 3, caractérisé en ce que la couche métallique (21) est conçue comme capot de couverture entourant la partie supérieure de l'électrode de fond (16) et comportant un flasque de bordure (22) en saillie.

5. Four de fusion à plasma selon l'ensemble des revendications 1 à 4 caractérisé en ce que la couche métallique (21) présente une épaisseur entre 5 et 30 mm et de préférence une épaisseur d'environ 20 mm.

6. Four de fusion à plasma selon l'ensemble des revendications 1 à 5, caractérisé en ce que la pièce d'usure (19) la couche métallique (21) et la partie supérieure de l'électrode de fond (16) sont réunies, pour constituer un ensemble regroupé, par une pièce de liaison (23) dont la forme en coupe est de préférence la forme d'un L.
